# EUROPÄISCHE PATENTSCHRIFT

(11) **EP 0 883 741 B1**
(45) Veröffentlichungstag und Bekanntmachung des Hinweises auf die Patenterteilung: **28.08.2002**
(21) Anmeldenummer: 97943747.2
(22) Anmeldetag: 09.09.1997
(51) Int. Cl.: F02M 65/00, F02M 57/02, F02M 59/36, G01M 3/28

(54) **VERFAHREN ZUR DICHTHEITSPRÜFUNG BEI EINER KRAFTSTOFFEINSPRITZPUMPE UND KRAFTSTOFFEINSPRITZPUMPE ZUR DURCHFÜHRUNG DES VERFAHRENS**
SEAM TEST ON A FUEL INJECTION PUMP, AND THE FUEL INJECTION PUMP REQUIRED FOR APPLYING SAME
CONTROLE D'ETANCHEITE SUR UNE POMPE A INJECTION DE COMBUSTIBLE, ET POMPE A INJECTION DE COMBUSTIBE REQUISE POUR L'APPLICATION DE CETTE METHODE DE CONTROLE

(30) Priorität: 19.12.1996 DE 19653055
(43) Veröffentlichungstag der Anmeldung: 16.12.1998
(73) Patentinhaber: ROBERT BOSCH GMBH, 70442 Stuttgart (DE)
(72) Erfinder: ZEIDLER, Dirk, D-72144 Dusslingen (DE); SCHAIBLE, Dieter, D-72762 Reutlingen (DE); TRICASI, Vito, D-70499 Weilimdorf (DE)
(86) Internationale Anmeldenummer: DE9701996
(87) Internationale Veröffentlichungsnummer: WO98027335

(56) Entgegenhaltungen:
- EP-A- 0 461 212
- US-A- 4 559 815

## Beschreibung

### Stand der Technik

Die Erfindung betrifft ein Verfahren zur Dichtheitsprüfung bei einer Kraftstoffeinspritzpumpe mit einem in ein Motorgehäuse einsteckbaren Pumpengehäuse, das an seiner von der Wand einer Aufnahme der Kraftstoffeinspritzpumpe im Motorgehäuse umgebenen Mantelfläche einen Eintritt für einem Pumpenarbeitsraum der Kraftstoffeinspritzpumpe zuzuführenden Kraftstoff und einen Austritt für rückzuführenden Kraftstoff hat, welcher Austritt in einen ersten Ringraum mündet, der außen durch eine zwischen der Mantelfläche des Pumpengehäuses und der Wand der Aufnahme eingespannten ersten Dichtung und gegenüber dem Eintritt durch eine zwischen Mantelfläche des Pumpengehäuses und der Wand der Aufnahme eingespannten zweiten Dichtung abgedichtet ist und die Versorgung mit Kraftstoff des Eintritts von einem zweiten Ringraum aus erfolgt, der zwischen der Mantelfläche des Pumpengehäuses und der Wand der Aufnahme angeordnet ist und durch die zweite Dichtung vom ersten Ringraum getrennt und andererseits durch eine zwischen der Mantelfläche des Pumpengehäuses und der Wand der Aufnahme eingespannten dritten Dichtung nach außen abgedichtet ist, wobei der Eintritt und der Austritt innerhalb des Pumpengehäuses zumindest über eine Drosselverbindung miteinander verbunden sind.

Kraftstoffeinspritzpumpen der oben genannten Art mit Ringräumen, die auf Dichtheit zu prüfen sind, sind beispielsweise durch die EP-0 461 212 bekannt. Bei einer Durchführung der Dichtheitsprüfung ergeben sich dabei Probleme derart, daß innerhalb des Pumpengehäuses zwischen dem Eintritt und dem Austritt über zumindest Drosselverbindungen hydraulische Kurzschlüsse vorhanden sind, so daß eine isolierte Prüfung der oben genannten Dichtungen nur teilweise durchführbar ist. Prüfen lassen sich ohne große Probleme die außen liegenden Dichtungen, die oben genannte erste Dichtung und die dritte Dichtung. Wegen des hydraulischen Kurzschlusses ist jedoch die Prüfung der zweiten Dichtung als Abdichtung zwischen dem ersten Ringraum und dem zweiten Ringraum nicht ohne weiteres möglich. Erschwerend kommt hinzu, daß eine solche Dichtung insbesondere beim endgültigen Einbau der Kraftstoffeinspritzpumpe in das Motorgehäuse auf Dichtheit geprüft werden können soll. Die Leckmenge, die z.B. über einen Drosselspalt am Pumpenkolben der Kraftstoffeinspritzpumpe oder über einen gedrosselten Kühlkreislauf fließt, verhindert jedoch diese Prüfung.

### Vorteile der Erfindung

Das erfindungsgemäße Verfahren mit den kennzeichnenden Merkmalen des Patentanspruch 1 hat den Vorteil, daß sich eine Prüfung der Dichtheit der zweiten Dichtung in einfacher und sicherer Weise durchführen läßt. Dadurch, daß der in den Austritt am Pumpengehäuse eingebrachte Stoff sich bei Erwärmung des Kraftstoffes auflöst, braucht vorteilhaft die Kraftstoffeinspritzpumpe nicht mehr zum Entfernen dieses verschließenden Stoffes ausgebaut werden, was das Risiko hätte, daß eine zuvor festgestellte Dichtheit nach dem Wiedereinbau wieder verloren ginge. Ein solcher Ausbau wäre auch mit einem zusätzlichen Montageaufwand verbunden. In vorteilhafter Weise kann dabei gemäß Verfahren nach Patentanspruch 2 sehr schnell die volle Funktionsfähigkeit der Kraftstoffeinspritzpumpe hergestellt werden derart, daß der Verschluß des Austritts gänzlich und sofort aufgehoben wird und so die Wirkung einer die Kraftstoffeinspritzpumpe mit Niederdruckkraftstoff versorgenden Förderpumpe nicht beeinträchtigt wird. Bei der nachfolgenden Erwärmung löst sich der Stoff in dem Kraftstoff auf und wird zusammen mit dem Kraftstoff der Verbrennung zugeführt.

Vorteilhaft wird bei der Prüfung der Austritt mit dem Stoff verschlossen. Es ist aber auch möglich bei entsprechender Gestaltung des Eintritts, auch diesen zu Prüfzwecken zu verschließen.

Eine Kraftstoffeinspritzpumpe zur Durchführung des Verfahrens nach einem der oben genannten Patentansprüche besteht gemäß Patentanspruch 3 darin, daß der Austritt oder der Eintritt, in den der Stoff einzuführen ist, zum ersten bzw. zweiten Ringraum hin erweitert ist, so daß bei Druckbeaufschlagung des jeweiligen Ringraumes dieser Stoff in der Art eines Rückschlagventils zum Pumpeninneren hin beaufschlagt den Austritt bzw. den Eintritt verschließt. Die Gestaltung des Austritts oder des Eintritts an dieser Stelle ist dabei derart, daß diese sich trichterförmig zum Pumpeninneren hin verengen oder daß dieser Bereich als Stufenbohrung ausgeführt ist mit einer kegeligen Übergangsfläche zwischen dem im Durchmesser größeren, ringraumseitigen Stufenbohrungsteil zum im Durchmesser kleineren Stufenbohrungsteil gemäß Patentanspruch 4.

### Zeichnung

Ein Ausführungsbeispiel der Erfindung ist in der Zeichnung dargestellt und wird nachfolgend näher beschrieben. Es zeigen Figur 1 einen Längsschnitt durch eine in ein Motorgehäuse eingesetzte Kraftstoffeinspritzpumpe und Figur 2 einen Schnitt durch diese Kraftstoffeinspritzpumpe gemäß Figur 1 entlang der Linie II-II.

### Beschreibung des Ausführungsbeispiels

Die in der Figur 1 gezeigte Kraftstoffeinspritzpumpe ist eine sogenannte Pumpe-Düse 1, die in eine Aufnahme 2 eines Motorgehäuses 3 eingesetzt ist. Pumpe-Düsen dieser Art weisen einen Pumpenkolben 5 auf, der von einem motoreigenen Antrieb in eine hin- und hergehende Bewegung versetzt wird. Der Pumpenkolben schließt in einer Zylinderbohrung 6 einen Pumpenarbeitsraum 7 ein, aus dem bei einer Verschiebung des Pumpenkolbens entgegen der Kraft einer Rückstellfeder 8 Kraftstoff über eine Druckleitung 9 einem Kraftstoffeinspritzventil 10 zugeführt wird. Der Pumpenkolben, der Pumpenarbeitsraum und das Kraftstoffeinspritzventil sind in einem gemeinsamen Gehäuse 11 aus miteinander verschraubten Gehäuseteilen untergebracht. Pumpe-Düsen zeichnen sich dadurch aus, daß kürzeste Verbindungen zwischen dem Pumpenarbeitsraum 7 und der Kraftstoffeinspritzstelle an der Kraftstoffeinspritzdüse 10 verwirklichbar sind, wobei die verbindende Kraftstoffleitung 9 innerhalb eines formstabilen Gehäuse geführt wird statt wie sonst üblich als elastisch verformbare Kraftstoffrohrleitung ausgeführt zu werden, die die Einspritzung durch ihr Schluckvolumen beeinträchtigt.

Die Pumpe-Düse weist an der Mantelfläche ihres Gehäuses 11, die innerhalb der Aufnahme 2 liegt eine erste Ringnut 14, eine zweite Ringnut 15 und eine dritte Ringnut 16 auf, in die entsprechend eine erste Dichtung 17, eine zweite Dichtung 18 und eine dritte Dichtung 19 eingesetzt ist. Diese Dichtungen sind bei in die Aufnahme 2 eingesetztem Pumpengehäuse 11 in dichtem Kontakt mit den angrenzenden inneren Mantelflächen 20 und 21 der Aufnahme 2. Auf diese Weise werden zwischen der ersten Dichtung 17 und der zweiten Dichtung 18 ein erster Ringraum 23 und zwischen der zweiten Dichtung 18 und der dritten Dichtung 19 ein zweiter Ringraum 24 zwischen der äußeren Mantelfläche des Gehäuses 11 und der inneren Mantelfläche der Aufnahme 2 eingeschlossen. In den zweiten Ringraum 24 mündet dabei die Förderleitung 25 einer Kraftstoffförderpumpe 26, die unter Versorgungsdruck Kraftstoff aus einem Kraftstoffvorratsbehälter 27 dem Ringraum 24 zuführt. Von dem ersten Ringraum 23 führt eine Leitung 28 zur Entlastungsseite ab.

Aus dem zweiten Ringraum gelangt der zugeführte Kraftstoff über eine einen Eintritt bildende Bohrung 29 in der Wand des Gehäuses 11 zu einem innen liegenden Ringraum 30, aus dem der Kraftstoff über eine Verbindungsleitung 31 einem Magnetventil 32 zugeführt wird. Statt einer einzelnen Bohrung können, wie auch in der Zeichnung gezeigt, mehrere Bohrungen 29 vorgesehen werden. Die Verbindungsleitung mündet dabei in einen einen Ventilsitz 34 des Ventilglieds 35 des Magnetventils umgebenden Ringraum 36, aus dem der Kraftstoff bei beim Saughub des Pumpenkolbens geöffnetem Magnetventilglied 35 über eine Zu- und Abflußleitung 37 in den Pumpenarbeitsraum gelangt. Beim Druckhub wird über den selben Weg zurück bei geöffnetem Magnetventil die für die Einspritzung nicht benötigte Einspritzmenge wieder in den Ringraum 24 zurück gefördert. Wie der Figur 2 zu entnehmen ist, ist das Ventilglied durch den an ihm über die Füll- und Entlastungsleitung 37 beim Hochdruckförderhub des Pumpenkolbens anstehenden Druck so belastet, daß ein Kräfteausgleich am Ventilglied auftritt. Dazu hat das Ventilglied 35 einen Führungskolben 38, der in einer Führungsbohrung 39 des Gehäuses 11 geführt ist. An diesem Führungskolben vorbeifließende Leckmenge gelangt in einen Leckraum 40, der auch eine das Ventilglied in Öffnungsrichtung belastende Feder 41 aufnimmt und von diesem Leckraum über eine Drossel 42 zu einem Rücklaufkanal 43, der wiederum in Figur 1 ersichtlich ist, zurück zu einem Auslaß 44, der in den ersten Ringraum 23 mündet. Dieser Auslaß 44 ist als Stufenbohrung ausgeführt mit einem zur Seite des ersten Ringraumes 23 hin liegenden Stufenbohrungsteil 45 mit größerem Durchmesser und einem zur Seite des Rücklaufkanals 43 hin liegenden Stufenbohrungsteil 46 mit kleinerem Durchmesser. Der Übergang zwischen dem Stufenbohrungsteil 45 zum Stufenbohrungsteil 46 erfolgt über einen Konus 47.

Der Rücklaufkanal 43, der in den Stufenbohrungsteil 46 übergeht hat weiterhin eine Verbindung zu dem Ringraum 30 über eine Drosselstelle 48. Zwischen dem Leckraum 40 und dem Magnetventil führt ferne eine Spülleitung 49 ab, die in das Magnetventil umgebende Kühlräume einmündet, aus denen wiederum über eine Drossel 50 eine Verbindung zu dem Ringraum 36 des Magnetventils besteht. Auch hat der Pumpenarbeitsraum 7 über ein Spiel des Pumpenkolbens 5 eine Leckverbindung zum Rücklaufkanal 43 (siehe Figur 2).

Es ist ersichtlich, daß auf Grund der genannten Verbindungen der zweite Ringraum 30 über mehrere Stellen eine gedrosselte Verbindung mit dem Austritt 44 hat, welche Verbindungen zu Prüfzwecken nicht ohne weiteres verschlossen werden können.

Erfindungsgemäß wird nun zu Prüfzwecken in den Austritt bzw. in den im Durchmesser größeren Stufenbohrungsteil 45 ein Stoff eingebracht, der sich plastisch verformt und insbesondere bei Erwärmung des Kraftstoffes auflöst. Ein solcher Stoff kann z.B. auf Wachsbasis hergestellt sein und wird in Form von vorgeformten Kügelchen in den Stufenbohrungsteil 45 vor Einsetzen der Kraftstoffeinspritzpumpe in die Aufnahme 2 zu Prüfzwecken eingebracht, um den Austritt 444 dicht zu verschließen. Anschließen wird in Umkehrung der sonstigen Druckanschlüsse der erste Ringraum 23 , z.B. am Austritt der Leitung 28 über einem Prüfdruckanschluß ein Prüfdruck gebracht, derart, daß der im Ringraum 23 herrschende Druck dann das Wachskügelchen oder das Kügelchen aus ähnlichem Stoff unter endgültigen dichten Verschluß des Austritts auf den konischen Übergang zwischen dem Stufenbohrungsteilen preßt. Danach kann nun auch die zweite Dichtung 18 auf Dichtheit geprüft werden kann. Als Druckmedium dient vorzugsweise ein gasförmiges Medium. Im Anschluß daran kann durch umgekehrte Druckbeaufschlagung dieses Kügelchen schnell wieder ausgetrieben werden, so daß sich hier keine Leitungsverengungen bilden, die den Anlauf der Kraftstoffförderpumpe 26 in selbstsaugender Weise behindern würde. Das ausgetriebene Kügelchen löst sich dann im Laufe der Erwärmung des Kraftstoffes im Kraftstoff auf und wird mit diesem zusammen abgeführt und gegebenenfalls auch der Verbrennung zugeführt. In den Fällen, wo die Kraftstoffversorgung der Kraftstoffeinspritzpumpe im Bezug auf das Anlaufverhalten unkritisch ist kann auch auf diesen Weg verzichtet werden und die Auflösung des Kügelchens 52 dem Temperaturanstieg des Kraftstoffes überlassen werden.

Die Prüfung auf Dichtheit an den Dichtungen 17 bis 19 kann dabei entweder durch Sichtprüfung vorgenommen werden oder es wird die Druckhaltefähigkeit des Ringraumes bei zuvor erfolgter Druckbeaufschlagung erfaßt. Im Anschluß daran kann jeweils eine Einzelprüfung der den Raum begrenzenden Dichtungen 17, 18 oder 19 erfolgen.

## Patentansprüche

1. Verfahren zur Dichtheitsprüfung bei einer Kraftstoffeinspritzpumpe mit einem in ein Motorgehäuse (3) einsteckbaren Pumpengehäuse (11), das an seiner von der Wand einer Aufnahme (2) der Kraftstoffeinspritzpumpe im Motorgehäuse (3) umgebenen Mantelfläche einen Eintritt (29) für einem Pumpenarbeitsraum (7)der Kraftstoffeinspritzpumpe von einer Förderpumpe (26) zuzuführenden Kraftstoff und einen Austritt (44) für rückzuführenden Kraftstoff hat, welcher Austritt (44) in einen ersten Ringraum (23) mündet, der nach außen durch eine zwischen der Mantelfläche des Pumpengehäuses (11) und der Wand der Aufnahme (2) eingespannten ersten Dichtung (17) und gegenüber dem Eintritt (29) durch eine zwischen der Mantelfläche des Pumpengehäuses (11) und der Wand der Aufnahme (2) eingespannten zweiten Dichtung (18) abgedichtet ist und die Versorgung mit Kraftstoff des Eintritts (29) von einem zweiten Ringraum (24) aus erfolgt, der zwischen der Mantelfläche des Pumpengehäuses (11) und der Wand der Aufnahme (2) angeordnet ist und durch die zweite Dichtung (18) vom ersten Ringraum (23) getrennt ist, und andererseits durch eine zwischen der Mantelfläche des Pumpengehäuses (11) und der Wand der Aufnahme (2) eingespannten dritte Dichtung (19) nach außen abgedichtet ist, wobei der Eintritt (29) und der Austritt (44) innerhalb des Pumpengehäuses (11) zumindest über eine Drosselverbindung (48) miteinander verbunden sind, **gekennzeichnet durch** die Schritte, daß
- der Austritt (44) aus dem Pumpengehäuse (11) oder Eintritt (29) **durch** Einführen eines Teils (51) aus sich in Kraftstoff, insbesondere bei Erwärmung des Kraftstoffes, auflösenden, plastisch verformbaren Stoff verschlossen wird,
- das Pumpengehäuse (11) in die Aufnahme (2) des Motorgehäuses (3) oder einer Prüfaufnahme eingesetzt wird und der entsprechend dem verschlossenen Austritt bzw. Einttritt zugeordnete erste Ringraum (23) bzw. der zweite Ringraum (24) einem auf Prüfdruck gebrachten Druckmedium, vorzugsweise einem gasförmigen Druckmedium ausgesetzt wird, dessen Druckabfall oder dessen Austritt an der jeweils dem ersten (23) bzw. zweiten Ringraum (24) abgewandtem Seite der Dichtungen (17, 18, 19) als Signal für eine Undichtheit erfaßt wird.

2. Verfahren nach Anspruch 1, **dadurch gekennzeichnet, daß** anschließend an die erfolgte Prüfung der Austritt (44) oder der Eintritt (19) einem in Richtung zum ersten (23) bzw. zweiten Ringraum (24) wirkenden Druck ausgesetzt wird, durch den das Teil (51) in den ersten (23) bzw. zweiten Ringraum (24) ausbringbar ist.

3. Kraftstoffeinspritzpumpe zur Durchführung des Verfahrens nach Anspruch 1 oder 2 mit einem in ein Motorgehäuse (3) einsteckbaren Pumpengehäuse (11), das an seiner von der Wand einer Aufnahme (2) der Kraftstoffeinspritzpumpe im Motorgehäuse (3) umgebenen Mantelfläche einen Eintritt (29) für einem Pumpenarbeitsraum (7) der Kraftstoffeinspritzpumpe (1) von einer Förderpumpe (26) zuzuführenden Kraftstoff und einen Austritt (44) für rückzuführenden Kraftstoff hat, welcher Austritt (44) in einen ersten Ringraum (23) mündet, der nach außen durch eine zwischen der Mantelfläche des Pumpengehäuses (11) und der Wand der Ausnahme (2) eingespannten ersten Dichtung (17) und gegenüber dem Eintritt (29) durch eine zwischen der Mantelfläche des Pumpengehäuses (11) und der Wand der Aufnahme (2) eingespannten zweiten Dichtung (18) abgedichtet ist und die versargung mit Kraftstoff des Eintritts (29) von einem zweiten Ringraum (24) aus erfolgt, der zwischen der Mantelfläche des Pumpengehäuses (11) und der Wand der Aufnahme (2) angeordnet ist und durch die zweite Dichtung (18) vom ersten Ringraum (23) getrennt ist, und andererseits durch eine zwischen der Mantelfläche des Pumpengehäuses (11) und der Wand der Aufnahme (2) eingespannten dritte Dichtung (19) nach außen abgedichtet ist, wobei der Eintritt (29) und der Austritt (44) innerhalb des Pumpengehäuses (11) zumindest über eine Drosselverbindung (48, 50, 42) mit einander verbunden sind, **dadurch gekennzeichnet, daß** der Austritt (44) und/oder der Eintritt (29) zum ersten (23) oder zweiten Ringraum (24) hin erweitert ist.

4. Kraftstoffeinspritzpumpe nach Anspruch 3, **dadurch gekennzeichnet, daß** der Austritt (44) oder der Eintritt (29) als Stufenbohrung (45) ausgebildet, ist mit einem zur Seite des ersten (23) bzw. zweiten Ringraumes (24) hin liegenden im Durchmesser größeren Stufenbohrungsteil (45), der vorzugsweise mit einer kegeligen Übergangsfläche (47) in den im Durchmesser kleineren Stufenbohrungsteil (46) übergeht.

5. Kraftstoffeinspritzpumpe nach Anspruch 3, **dadurch gekennzeichnet, daß** der Austritt (44) oder der Eintritt (29) sich zum ersten (23) bzw. zweiten Ringraum (24) hin konisch erweitert.

6. Kraftstoffeinspritzpumpe nach einem der vorstehenden Ansprüche, **dadurch gekennzeichnet, daß** der plastische verformbare Stoff Wachs oder ein wachsartiger Stoff ist.

## Claims

1. Method for leak-tightness testing in a fuel injection pump having a pump casing (11) which is capable of being inserted into an engine housing (3) and, on its outer surface surrounded by the wall of a receptacle (2) of the fuel injection pump in the engine housing (3), has an inlet (29) for fuel to be fed to a pump working space (7) of the fuel injection pump by a feed pump (26) and an outlet (44) for the fuel to be returned, said outlet (44) issuing into a first annular space (23) which is sealed off outwardly by a first seal (17) clamped between the outer surface of the pump casing (11) and the wall of the receptacle (2) and, relative to the inlet (29), by a second seal (18) clamped between the outer surface of the pump casing (11) and the wall of the receptacle (2), the inlet (29) being supplied with fuel from a second annular space (24) which is arranged between the outer surface of the pump casing (11) and the wall of the receptacle (2) and is separated from the first annular space (23) by the second seal (18) and, on the other side, is sealed off outwardly by a third seal (19) clamped between the outer surface of the pump casing (11) and the wall of the receptacle (2), the inlet (29) and the outlet (44) being connected to one another, within the pump casing (11), at least via a throttle connection (48), **characterized by** the steps that
- the outlet (44) from the pump casing (11) or the inlet (29) is closed by the introduction of a part (51) consisting of a plastically deformable material dissolving in fuel, in particular during the heating of the fuel,
- the pump casing (11) is inserted into the receptacle (2) of the engine housing (3) or into a test receptacle, and the first annular space (23) or the second annular space (24), which are assigned correspondingly to the closed outlet and inlet respectively, is exposed to a pressure medium, preferably a gaseous pressure medium, which is brought to test pressure and of which the pressure drop or of which the emergence on the side of the seals (17, 18, 19) which in each case faces away from the first (23) or second (24) annular space is recorded as a signal of leakage.

2. Method according to Claim 1, **characterized in that**, after the test has taken place, the outlet (44) or the inlet (19) is exposed to a pressure which acts in the direction of the first (23) or second (24) annular space and by means of which the part (51) can be discharged into the first (23) or second (24) annular space.

3. Fuel injection pump for carrying out the method according to Claim 1 or 2, having a pump casing (11) which is capable of being inserted into an engine housing (3) and, on its outer surface surrounded by the wall of a receptacle (2) of the fuel injection pump in the engine housing (3), has an inlet (29) for fuel to be fed to a pump working space (7) of the fuel injection pump (1) by a feed pump (26) and an outlet (44) for fuel to be returned, said outlet (44) issuing into a first annular space (23) which is sealed off outwardly by a first seal (17) clamped between the outer surface of the pump casing (11) and the wall of the receptacle (2) and, relative to the inlet (29), by a second seal (18) clamped between the outer surface of the pump casing (11) and the wall of the receptacle (2), and the inlet (29) being supplied with fuel from a second annular space (24) which is arranged between the outer surface of the pump casing (11) and the wall of the receptacle (2) and is separated from the first annular space (23) by the second seal (18) and, on the other side, is sealed off outwardly by a third seal (19) clamped between the outer surface of the pump casing (11) and the wall of the receptacle (2), the inlet (29) and the outlet (44) being connected to one another, within the pump casing (11), at least via a throttle connection (48, 50, 42), **characterized in that** the outlet (44) and/or the inlet (29) is widened towards the first (23) or second (24) annular space.

4. Fuel injection pump according to Claim 3, **characterized in that** the outlet (44) or the inlet (29) is designed as a stepped bore (45), with a stepped-bore part (45) of larger diameter which lies to the side of the first (23) or second (24) annular space and which merges, preferably with a conical transitional surface (47), into the stepped-bore part (46) of smaller diameter.

5. Fuel injection pump according to Claim 3, **characterized in that** the outlet (44) or the inlet (29) widens conically towards the first (23) or second (24) annular space.

6. Fuel injection pump according to one of the preceding claims, **characterized in that** the plastically deformable material is wax or a wax-like material.

## Revendications

1. Procédé de contrôle de l'étanchéité d'une pompe d'injection de carburant dans laquelle un boîtier de pompe (11) engagé dans le carter (3) du moteur, a une entrée (29) pour une chambre active de pompe (7) de la pompe d'injection de carburant fournissant du carburant dune pompe de transfert (26), cette entrée étant réalisée dans sa surface enveloppe entourée par la paroi du logement (2) de la pompe d'injection de carburant dans le carter (3) du moteur, ainsi qu'une sortie (44) pour le carburant à refouler, cette sortie (44) débouche dans un premier volume annulaire (23) rendu étanche vis-à-vis de l'extérieur par un premier joint (17) placé entre la surface enveloppe du boîtier de pompe (11) et la paroi du logement (2) et vis-à-vis de l'entrée (29) par un second joint (18) serré entre la surface enveloppe du boîtier de pompe (11) et la paroi du logement (2), et l'alimentation en carburant de l'entrée (29) se fait à partir d'un second volume annulaire (24), prévu entre la surface enveloppe du boîtier de pompe (11) et la paroi du logement (2) en étant séparé du premier volume annulaire (23) par le second joint (18), et d'autre part étanche vis-à-vis de l'extérieur par un troisième joint (19) entre la surface enveloppe du boîtier de pompe (11) et la paroi du logement (2), l'entrée (29) et la sortie (44) dans le boîtier de pompe (11) étant reliées par au moins une liaison étranglée (48), procédé **caractérisé en ce que**,
- la sortie (44) du boîtier de pompe (11) ou l'entrée (29) est fermée en introduisant une pièce (51) en une matière déformable plastiquement, qui se dissout dans le carburant notamment lorsque le carburant est chauffé,
- le boîtier de pompe (11) est inséré dans le logement (2) du carter (3) du moteur ou dans un logement de contrôle et on soumet la première chambre annulaire (23) ou la seconde chambre annulaire (24) en fonction de la fermeture de la sortie ou de l'entrée, à un fluide sous pression mis à la pression de contrôle, de préférence un fluide sous pression à l'état gazeux, dont la chute de pression ou sa sortie du côté respectivement opposé des joints (17, 18, 19) par rapport à la première chambre annulaire (23) ou la seconde chambre annulaire (24) est saisie comme signal de défaut d'étanchéité.

2. Procédé selon la revendication 1,
**caractérisé en ce qu'**
après avoir effectué le contrôle de la sortie (44) ou de l'entrée (19), on exerce une pression agissant en direction de la première chambre annulaire (23) ou de la seconde chambre annulaire (24) pour faire sortir la pièce (51) de la première (23) ou de la seconde chambre annulaire (24).

3. Pompe d'injection de carburant pour la mise en oeuvre du procédé selon la revendication 1 ou 2, comportant un boîtier de pompe (11) engagé dans un carter de moteur (3), et dont la surface enveloppe entourée par la paroi d'un logement (2) pour la pompe d'injection de carburant dans le carter (3) du moteur comporte une entrée (29) pour une chambre active (7) de la pompe d'injection de carburant (1) fournissant du carburant de la pompe de transfert (26) et une sortie (44), la sortie (44) débouchant dans une première chambre annulaire (23) rendue étanche vis-à-vis de l'extérieur par un premier joint (17) serré entre la surface enveloppe du boîtier de pompe (11) et la paroi du logement (2) et vis-à-vis de l'entrée (29) par un second joint (18) serré entre la surface enveloppe du boîtier de pompe (11) et la paroi du logement (2), et dont
l'alimentation en carburant de l'entrée (29) se fait à partir d'une seconde chambre annulaire (24) située entre la surface enveloppe du boîtier de pompe (11) et la paroi du logement (2) et séparée de la première chambre annulaire (23) par le second joint (18), et d'autre part étanchée de l'extérieur par un troisième joint (19) serré entre la surface enveloppe du boîtier de pompe (11) et la paroi du logement (2), l'entrée (29) et la sortie (44) étant reliées à l'intérieur du boîtier de pompe (11) par au moins une liaison étranglée (48, 50, 42),
**caractérisée en ce que**
la sortie (44) et/ou l'entrée (29) s'élargissent respectivement vers la première chambre annulaire (23) ou la seconde chambre annulaire (24).

4. Pompe d'injection de carburant selon la revendication 3,
**caractérisée en ce que**
la sortie (44) ou l'entrée (29) sont réalisées sous la forme d'un perçage étagé (45) ayant une partie du perçage étagé (45) de grand diamètre du côté de la première chambre annulaire (23) ou de la seconde chambre annulaire (24), cette partie rejoignant de préférence par une surface transitoire conique (47), la partie du perçage étagé (46) de plus petit diamètre.

5. Pompe d'injection de carburant selon la revendication 3,
**caractérisée en ce que**
la sortie (44) ou l'entrée (29) s'élargissent suivant une forme conique vers la première chambre annulaire (23) ou la seconde chambre annulaire (24).

6. Pompe d'injection de carburant selon l'une des revendications précédentes,
**caractérisée en ce que**
la matière déformable plastiquement est de la cire ou une matière analogue à de la cire.
